# EUROPÄISCHE PATENTSCHRIFT

(11) **EP 0 603 718 B1**
(45) Veröffentlichungstag und Bekanntmachung des Hinweises auf die Patenterteilung: **12.03.1997**
(21) Anmeldenummer: 93120178.4
(22) Anmeldetag: 15.12.1993
(51) Int. Cl.: F04C 2/08, F04C 2/16

(54) **Schraubenspindelpumpe mit einem Gehäusekörper**
Housing for screw rotor pump
Carter pour pompe à rotors hélicoidaux

(30) Priorität: 22.12.1992 DE 4243639
(43) Veröffentlichungstag der Anmeldung: 29.06.1994
(73) Patentinhaber: Allweiler AG, D-78315 Radolfzell (DE)
(72) Erfinder: Leiber, Wolfgang, Dipl.-Ing., D-78224 Singen (DE); Quast, Rolf, Dipl.-Ing., D-78224 Singen (DE)
(74) Vertreter: Hiebsch, Gerhard F., Dipl.-Ing.

(56) Entgegenhaltungen:
- EP-A- 0 180 788
- DE-A- 2 257 398
- DE-A- 3 737 358

## Beschreibung

Die Erfindung betrifft eine Schraubenspindelpumpe mit einem Gehäusekörper nach dem Oberbegriff des unabhängigen Patentanspruches.

Eine Schraubenspindelpumpe dieser Art ist der DE-A- 3 737 358 der Anmelderin zu entnehmen.

Bei üblichen dreispindeligen, innengelagerten Schraubenspindelpumpen ist die Aufrechterhaltung eines tragenden Schmierfilmes zwischen belastungsorientierter Anlage der Nebenspindel und der Laufgehäusebohrung notwendig, um Mischreibungszustände zwischen der durch den Laufspindel-Außendurchmesser bestimmten Oberfläche einerseits und der vom Laufspindel-Bohrungsdurchmesser bestimmten Oberfläche anderseits zu vermeiden.

In Einsatzfällen, in denen wegen zu hoher Belastung, zu niedriger Viskosität des Fördermediums oder wegen ungenügend feiner Rauhtiefe der möglichen Berührungsflächen Mischreibung auftritt, ist die Lebensdauer der Pumpenbauteile nur vom Verschleißwiderstand beider Berührungspartner abhängig.

Legt man in erster Näherung die Oberflächenhärte der Bauteile als Abhängige des Verschleißwiderstandes fest, so ist bei metallischen Werkstoffen die thermische Umwandlung mittels Abschreckgefüge -- durchgeführt am Bauteil insgesamt -- oder der thermische Einbau von Fremdatomen in die Grundmatrix mit dem Widerstandseffekt aufgrund von Gitterverspannungen bekannt, ebenfalls das Aufbringen von Beschichtungen aus metallischen und nichtmetallischen Komplexen. Für höchste Beanspruchungen kann dann die Bauteilherstellung vollständig aus diesen Komplexen erfolgen (Keramik). Hierbei betragen jedoch die Gestehungskosten ein Vielfaches der Kosten für die zuvor genannte Herstellungsart.

Die wirtschaftliche Erzeugung der Bauteile mittels thermischer Umwandlung ist in den Anwendungsmöglichkeiten begrenzt. Das beruht auf der erzielbaren Härte wegen des darstellbaren thermischen Umwandlungsgefüges bei begrenzten Abkühlbedingungen. Auch bei dem thermischen Einbau von Fremdatomen in die Grundmatrix ist eine Härtesteigerung wegen der gültigen Diffusionsgesetze nicht unbegrenzt steigerungsfähig.

Zudem ist es bekannt, beispielsweise Neodym-Festkörper-Laser oder Kohlendioxid-Laser zum Schweißen von Kunststoffen und Metallen einzusetzen, aber auch zum Härten von Metalloberflächen durch Erhitzen. Da die berührungslos übertragbare Energie exakt dosiert zu werden vermag und bei Fokussierung des Stahles auch genau gerichtet werden kann, sind mit diesem Verfahren Bauteile geringer Abmessung mit hoher Präzision bearbeitbar.

In Kenntnis dieser Gegebenheiten hat sich der Erfinder das Ziel gesetzt, die erkannten Mängel zu beheben und Schraubenspindelpumpen der eingangs genannten Art zu schaffen, die sowohl hohe Standzeiten erlauben als auch kostengünstig zu erzeugen sind.

Zur Lösung dieser Aufgabe führt die Lehre nach dem unabhängigen Patentanspruch. Weitere Ausgestaltungen sind den Unteransprüchen zu entnehmen.

Die vorliegende Erfindung zeigt eine Möglichkeit, die obengenannten Nachteile der thermischen Umwandlung für eine wirtschaftliche Herstellung von Pumpenteilen mittels herkömmlicher metallischer Werkstoffe zu vermeiden; erfindungsgemäß sind in das Werkstoffgefüge der Oberfläche der Bohrung gehärtete Spuren eingebracht, die durch Laserstrahlen (light amplification by stimulated emission of radiation) hergestellt worden sind und ein streifenartiges Muster bilden, wobei mehrere Spuren in Abstand zueinander parallel verlaufen.

Nach einem weiteren Merkmal der Erfindung soll die Breite der Spuren größer sein als ihr Abstand voneinander.

Auch hat es sich als günstig erwiesen, die gehärteten Spuren nahe der Kammlinie in der Bohrung für die Dichtspindel parallel zu dieser vorzusehen, insbesondere an der/den -- im Querschnitt gesehen -- gegen die Laufrichtung der Arbeitsspindel gerichteten Kammlinien.

Das Bogenmaß des die Spuren enthaltenden Oberflächenbereichs der Bohrung soll vorteilhafterweise einem Winkel von etwa 90° durch den Bohrungsmittelpunkt entsprechen.

Im Rahmen der Erfindung werden in einem üblichen Verfahren hergestellte Laufgehäuse von dreispindeligen, innengelagerten Schraubenspindelpumpen mittels besonderer Vorrichtungen durch in den Laufspindelbohrungen gezielt angebrachte Härtespuren mittels Laser veredelt. Die Bearbeitungsparameter werden so gewählt, daß eine maximale Oberflächenhärte -- basierend auf den Möglichkeiten des gewählten Laufgehäuse-Werkstoffes -- erreicht wird. Die durch das Laserverfahren erzielbaren Abschreckparameter sind wegen der geringen im Brennfleck konzentrierten Wärmemenge im sonst "kalten" Bauteil um ein Vielfaches höher als bei der thermischen Behandlung des gesamten Bauteiles. Damit ist auch dessen thermische Deformation ausgeschlossen, so daß auf eine nachfolgende Fertigbearbeitung verzichtet werden kann.

Als Werkstoffe für erfindungsgemäß ausgebildete ein- oder zweiteilige Gehäusekörper oder Laufgehäuse eignen sich besonders kohlenstoffhaltige Eisenguß-Legierungen sowie karbidhaltige niedrig- und/oder hochlegierte Stähle.

Weitere Vorteile, Merkmale und Einzelheiten der Erfindung ergeben sich aus der nachfolgenden Beschreibung eines bevorzugten Ausführungsbeispieles sowie anhand der Zeichnung; diese zeigt in
- Fig. 1:: eine Schrägsicht auf ein skizzenhaft wiedergegebenes Laufgehäuse einer Schraubenspindelpumpe;
- Fig. 2:: die gegenüber Fig. 1 vergrößerte Stirnansicht;
- Fig. 3:: einen vergrößerten Ausschnitt aus Fig. 2 nach deren Pfeil III.

Ein Gehäusekörper oder Laufgehäuse 10 aus einer kohlenstoffhaltigen Eisengußlegierung weist eine zentrale Bohrung 12 des Durchmessers d für eine nicht dargestellte Arbeitsspindel auf sowie zwei diese flankierende sowie seitlich parallel zur Gehäuse- bzw. Bohrungslängsachse A durchdringende Bohrungen 14 geringeren Durchmessers e für Laufspindeln.

Fig. 2 verdeutlicht, daß die einander schneidenden Umrißkonturen K1, K2 der Bohrungsquerschnitte vier achsparallele Kammlinien 16 erzeugen, die jeweils eine Schnittlinie von zwei benachbarten Bohrungsoberflächen 18 und 20 der zentralen Bohrung 12 sowie der seitlichen Bohrung 14 sind.

Der jeweils in Druckrichtung x liegende Abschnitt der Oberfläche 20 jeder der seitlichen Bohrungen 14 für die Laufspindel ist in Streifen einer Breite a gemäß Fig. 3 in Abständen b parallel zur Bohrungslängsachse A verlaufend thermisch gehärtet; die Querschnitte dieser Spuren 22 sind im Bereich eines Bogenmaßes n angeordnet, das einem durch den Bohrungsmittelpunkt M gelegten Winkel w von etwa 90° entspricht. Das Härten der Spuren 22 geschieht mittels eines Laserstrahls, mit dem besonders feine Umwandlungsspuren erzeugt zu werden vermögen.

## Patentansprüche

1. Schraubenspindelpumpe mit einem Gehäusekörper, der in und/oder parallel zur Gehäuselängsachse verlaufende Bohrungen für eine Arbeitsspindel und wenigstens eine Lauf- oder Dichtspindel als Berührungspartner der Bohrungswandungen aufweist, wobei die Bohrungen einander querschnittlich unter Bildung wenigstens einer Kammlinie als Schnittlinie zweier Bohrungswandflächen durchdringen,
dadurch gekennzeichnet,
daß in das Werkstoffgefüge der Oberfläche (18, 20) der Bohrung/en (12, 14) durch Laserstrahl gehärtete Spuren (22) eingebracht sind, die ein streifenartiges Muster bilden, wobei mehrere Spuren (22) in Abstand (b) zueinander parallel verlaufen.

2. Schraubenspindelpumpe nach Anspruch 1, dadurch gekennzeichnet, daß die Breite (a) der Spuren (22) größer ist als ihr Abstand (b) voneinander.

3. Schraubenspindelpumpe nach Anspruch 1 oder 2, dadurch gekennzeichnet, daß die gehärteten Spuren (22) nahe der Kammlinie (16) in der Bohrung (14) für die Dichtspindel parallel zu dieser verlaufen.

4. Schraubenspindelpumpe nach Anspruch 3, dadurch gekennzeichnet, daß die gehärteten Spuren (22) im Querschnitt gesehen an der/ den gegen die Laufrichtung (x) der Arbeitsspindel gerichteten Kammlinien (16) angeordnet sind.

5. Schraubenspindelpumpe nach einem der Ansprüche 1 bis 4, dadurch gekennzeichnet, daß das Bogenmaß (n) des die Spuren (22) enthaltenden Oberflächenbereichs der Bohrung (14) einem Winkel (w) von etwa 90° durch den Bohrungsmittelpunkt (M) entspricht.

6. Schraubenspindelpumpe nach wenigstens einem der Ansprüche 1 bis 5, dadurch gekennzeichnet, daß der Gehäusekörper (10) aus einer kohlenstoffhaltigen Eisengußlegierung gegossen ist.

7. Schraubenspindelpumpe nach wenigstens einem der Ansprüche 1 bis 5, dadurch gekennzeichnet, daß der Gehäusekörper (10) aus einem karbidhaltigen niedriglegierten Stahl hergestellt ist.

8. Schraubenspindelpumpe nach wenigstens einem der Ansprüche 1 bis 5, dadurch gekennzeichnet, daß der Gehäusekörper (10) aus einem karbidhaltigen hochlegierten Stahl hergestellt ist.

9. Schraubenspindelpumpe nach wenigstens einem der Ansprüche 1 bis 8, dadurch gekennzeichnet, daß der Gehäusekörper (10) mehrteilig angeführt ist, bevorzugt zweiteilig.

## Claims

1. Screw rotor pump comprising a housing body having bores extending along and/or parallel to the longitudinal axis of the housing for a work spindle and at least one idler or sealing spindle as a contact partner for the bore walls, the bores passing through one another in cross section with the formation of at least one intermeshing line as a line of intersection between two bore wall surfaces, characterised in that tracks (22) hardened by a laser beam are introduced into the material structure of the surface (18, 20) of the bore/s (12, 14) and form a stripe-like pattern, a plurality of tracks (22) extending in parallel and at a distance (b) from one another.

2. Screw rotor pump according to claim 1, characterised in that the width (a) of the tracks (22) is greater than their mutual spacing (b).

3. Screw rotor pump according to claim 1 or claim 2, characterised in that the hardened tracks (22) close to the intermeshing line (16) extend in the bore (14) for the sealing spindle parallel to the latter.

4. Screw rotor pump according to claim 3, characterised in that the hardened tracks (22) are arranged on the intermeshing line/s (16) pointing in the opposite direction to the feed direction (x) of the work spindle when viewed in cross section.

5. Screw rotor pump according to one of claims 1 to 4, characterised in that the radian measure (n) of the surface region of the bore (14) containing the tracks (22) corresponds to an angle (w) of approximately 90° through the centre point (M) of the bore.

6. Screw rotor pump according to at least one of claims 1 to 5, characterised in that the housing body (10) is cast from a carbon-containing cast iron alloy.

7. Screw rotor pump according to at least one of claims 1 to 5, characterised in that the housing body (10) is made of a carbide-containing low-alloyed steel.

8. Screw rotor pump according to at least one of claims 1 to 5, characterised in that the housing body (10) is made of a carbide-containing high-alloyed steel.

9. Screw rotor pump according to at least one of claims 1 to 8, characterised in that the housing body (10) is made in several parts, preferably two parts.

## Revendications

1. Pompe à vis comprenant un corps qui présente des alésages s'étendant dans l'axe longitudinal du corps et/ou parallèlement à cet axe, pour contenir une vis de travail et au moins une vis tournante ou de fermeture étanche qui forme des partenaires de contact avec les parois des alésages, les alésages se recoupant mutuellement en section en formant au moins une ligne de crête constituée par la ligne d'intersection de deux surfaces de parois d'alésages,
caractérisé
en ce que, dans la structure de la matière des surfaces (18, 20) de l'alésage ou des alésages (12, 14), sont réalisées des pistes (22) durcies par un rayonnement laser qui forment un motif en forme de rayure, plusieurs pistes (22) s'étendant parallèlement entre elles à un certain écartement (b).

2. Pompe à vis selon la revendication 1, caractérisé en ce que la largeur (a) des pistes (22) est plus grande que leur écartement mutuel (b).

3. Pompe à vis selon la revendication 1 ou 2, caractérisé en ce que les pistes durcies (22) proches de la ligne de crête (16) et situées dans l'alésage (14) qui reçoit la vis de fermeture étanche s'étendent parallèlement à cette ligne.

4. Pompe à vis selon la revendication 3, caractérisé en ce que, vues en section, les pistes durcies (22) sont disposées le long des lignes de crête (16) qui sont à l'opposé du sens de rotation (x) de la vis de travail.

5. Pompe à vis selon une des revendications 1 à 4, caractérisé en ce que la longueur d'arc (n) de la région de la surface de l'alésage (14) qui contient les pistes (22) correspond à un angle (w) d'environ 90° ayant son sommet au centre (M) de l'alésage.

6. Pompe à vis selon au moins une des revendications 1 à 5, caractérisé en ce que le corps (10) est coulé en un alliage ferreux contenant du carbone.

7. Pompe à vis selon au moins une des revendications 1 à 5, caractérisé en ce que le corps (10) est fabriqué en un acier faiblement allié contenant des carbures.

8. Pompe à vis selon au moins une des revendications 1 à 5, caractérisé en ce que le corps (10) est fabriqué en un acier fortement allié contenant des carbures.

9. Pompe à vis selon au moins une des revendications 1 à 8, caractérisé en ce que le corps (10) est réalisé en plusieurs pièces, de préférence en deux pièces.
